# EUROPÄISCHE PATENTANMELDUNG

(11) **EP 1 961 349 A2**
(43) Veröffentlichungstag der Anmeldung: **27.08.2008**
(21) Anmeldenummer: 08001972.2
(22) Anmeldetag: 02.02.2008
(51) Int. Cl.: A47H 1/04

(54) **Vorhanggarnitur**

(30) Priorität: 23.02.2007 DE 102007008852
(71) Anmelder: Lutz, Hermann, 08451 Crimmitschau (DE)
(72) Erfinder: Lutz, Hermann, 08451 Crimmitschau (DE)
(74) Vertreter: Kohler Schmid Möbus

(57) **Zusammenfassung**

Eine Vorhanggarnitur (10), umfassend eine Vorhangstange (11) und/oder zumindest ein Endstück (15) und/oder zumindest einen Wandhalter (16) und/oder zumindest einen Ring (19) ist zumindest teilweise aus einem Holz-Kunststoff-Verbundwerkstoff in einem thermoplastischen Formgebungsverfahren hergestellt. Die Formgebung der Teile einer solchen Vorhanggarnitur ist besonders einfach.

## Beschreibung

Die Erfindung betrifft eine Vorhanggarnitur, umfassend eine Vorhangstange und/oder zumindest ein Endstück und/oder zumindest einen Wandhalter und/oder zumindest einen Ring.

Bekannte Vorhanggarnituren werden in der Regel aus Metall, Holz oder aus Kunststoff hergestellt. Metall und Holz haben den Nachteil einer eingeschränkten Möglichkeit der Formgebung und des Designs, während Vorhanggarnituren aus Kunststoff häufig an fehlender Steifigkeit leiden.

Aufgabe der vorliegenden Erfindung ist es deshalb, eine Vorhanggarnitur zu schaffen, die eine ausreichende Stabilität aufweist und in beliebigen Formen hergestellt werden kann.

Gelöst wird diese Aufgabe auf besonders einfache und überraschende Art und Weise durch eine Vorhanggarnitur der eingangs genannten Art, wobei die Vorhanggarnitur zumindest teilweise aus einem Holz-Kunststoff-Verbundwerkstoff in einem thermoplastischen Formgebungsverfahren hergestellt ist. Vorzugsweise sind alle Bestandteile der Vorhanggarnitur aus einem Holz-Kunststoff-Verbundwerkstoff hergestellt. Es ist jedoch auch denkbar, Teile, die aus Holz-Kunststoff-Verbundwerkstoff hergestellt sind, mit Teilen, die aus einem anderen Material, beispielsweise Kunststoff oder Metall, hergestellt sind, zu kombinieren.

Holz-Kunststoff-Verbundwerkstoffe werden auch als Wood Plastic Compound (WPC), Holzcompound, Naturfaser-Kunststoff, Natural Fiber-Plastic oder Flüssigholz bezeichnet. Sie bestehen aus unterschiedlichen Anteilen von Holz, Kunststoffen und Additiven und werden durch thermoplastische Formgebungsverfahren, wie zum Beispiel Extrusion, Spritzgießverfahren, Rotationsgussverfahren, sowie mittels Presstechniken oder im Thermoformverfahren verarbeitet. Durch die Zugabe von Additiven können spezielle Materialeigenschaften optimiert werden: die Bindung zwischen Holz und Kunststoff, die Fließfähigkeit, die Farbgestaltung sowie die Witterungs- und UV-Beständigkeit. Ein besonderer Vorteil liegt in der freien, dreidimensionalen Formbarkeit der Holz-Kunststoff-Verbundwerkstoffe. Dadurch ist es möglich, die einzelnen Bestandteile der Vorhanggarnitur mit diesem Werkstoff herzustellen und ihnen beliebige Formen zu geben. Der gestalterischen Freiheit sind praktisch keine Grenzen gesetzt.

Besondere Vorteile ergeben sich, wenn die Endstücke und Wandhalter als Einheit ausgebildet sind. Die Endstücke und Wandhalter können dabei einstückig miteinander ausgebildet sein. Besondere Vorteile ergeben sich jedoch auch, wenn die Einheit, bestehend aus Endstück und Wandhalter, aus zwei Einzelteilen besteht, die miteinander verbindbar, insbesondere ineinander einsteckbar oder einclipsbar sind. Andere, neue Formgebungen sind dadurch möglich. Insbesondere kann ein Benutzer unterschiedliche Träger und Endstücke miteinander kombinieren und dadurch eine eigene Formgebung gestalten. Aus dem Holz-Kunststoff-Verbundwerkstoff hergestellte Träger können stabiler ausgeführt werden als Träger aus anderen Materialien. Insbesondere können Träger für Wand-Ecklösungen geschaffen werden.

Bei einer besonders bevorzugten Ausführungsform kann vorgesehen sein, dass die Stange einen insbesondere integrierten im Querschnitt T-förmigen Schlitz zur Aufnahme von Gleitern oder Rollgleitern aufweist. Somit können an der Stange nicht nur Dekoschals aufgehängt werden, sondern auch Stores aufgehängt und entlang des T-förmigen Schlitzes auf- und zugezogen werden.

Zur Befestigung von Dekoschals an der Stange ist es zum einen denkbar, geschlossene Ringe zu verwenden, die auf die Stange aufgefädelt sind. Besondere Vorteile ergeben sich, wenn die Ringe als offene (geschlitzte) Ringe ausgebildet sind. Die Verwendung eines Holz-Kunststoff-Verbundwerkstoffes ermöglicht es, offene Ringe mit einer höheren Festigkeit und Stabilität herzustellen, als dies mit bekannten Materialien möglich ist.

Besonders bevorzugt ist es, wenn die Stange zumindest eine Ringführung aufweist. In dieser Ringführung können die offenen Ringe geführt werden.

Bei einer Weiterbildung kann vorgesehen sein, dass die Stange eine, vorzugsweise zwei sich gegenüberliegende Nuten als Ringführung aufweist. Dabei können die Nuten an der Ober- und an der Unterseite der Stange ausgebildet sein.

Um eine Anpassung der Stange an unterschiedliche Fensterbreiten vornehmen zu können, ist es vorteilhaft, wenn die Stange ausziehbar ist. Besonders vorteilhaft ist es, wenn die Stange teleskopierbar ist.

Eine alternative Möglichkeit, die Stange an unterschiedliche Fensterbreiten anzupassen, besteht, wenn mehrere Stangen(abschnitte) zusammensteckbar und/oder durch eine Rastverbindung miteinander verbindbar sind. Durch die Verwendung eines Holz-Kunststoff-Verbundwerkstoffes ist es möglich, hochgenaue Steck- oder Clipverbindungen zu realisieren, sodass zwischen den miteinander verbundenen Teilen nur geringes Spiel besteht.

Vorteilhafterweise ist die Innenkontur der Ringe auf die Außenkontur der Stange angepasst. Aufgrund der einfachen Formbarkeit der Holz-Kunststoff-Verbundwerkstoffe können Stangen mit nahezu beliebigem Querschnitt, insbesondere rechteckigem oder ovalem Querschnitt, hergestellt werden. Um gute Gleiteigenschaften der Ringe auf der Stange zu realisieren, ist es vorteilhaft, wenn die Innenkontur der Ringe entsprechend auf die Stange angepasst ist. Die Außenkontur der Ringe kann auch nahezu beliebig gestaltet werden, zum Beispiel kreisrund oder als Mehreck.

Weitere Merkmale und Vorteile der Erfindung ergeben sich aus der nachfolgenden detaillierten Beschreibung eines Ausführungsbeispiels der Erfindung anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung ist ein Ausführungsbeispiel der Erfindung dargestellt und in der nachfolgenden Beschreibung näher erläutert.

Es zeigen:
- Fig. 1: eine Draufsicht von unten auf eine Stange mit Endstück und Wandhalter;
- Fig. 2: einen Querschnitt durch die Stange der Fig. 1;
- Fig. 3: eine Seitenansicht eines offenen Rings.

Fig. 1 zeigt eine Draufsicht auf eine Vorhanggarnitur 10 von unten. Die Vorhanggarnitur 10 umfasst eine Stange 11, deren Unterseite 12 sichtbar ist. Im Ausführungsbeispiel weist die Stange 11 einen im Querschnitt T-förmigen Schlitz 13 auf, in den Gleiter eingebracht werden können, an denen ein Store aufgehängt werden kann. Weiterhin weist die Stange 11 eine als Nut 14.1 ausgebildete Ringführung 14 auf. Entlang der Ringführung 14 können Ringe bewegt werden, an denen ein Dekoschal aufgehängt werden kann. Das Endstück 15 und der Wandhalter 16 sind als Einheit ausgebildet. Insbesondere sind sie mittels einer Steckverbindung miteinander verbunden. Über den Wandhalter 16 kann die Vorhanggarnitur 10 im Bereich eines Fensters an einer Wand oder Zimmerdecke befestigt werden.

Die Fig. 2 zeigt die Stange 11 im Querschnitt, wobei die Unterseite 12 nun unten gezeigt ist. Hier ist zu erkennen, dass die Ringführung 14 eine weitere Nut 14.2 aufweist, die der Nut 14.1 gegenüberliegend angeordnet ist. Weiterhin ist ein Gleiter 18 angedeutet, der in dem im Querschnitt T-förmigen Schlitz 13 angeordnet ist. An dem Gleiter 18 kann ein Store befestigt werden.

In der Fig. 3 ist ein offener Ring 19 dargestellt, der entlang der Ringführung 14 geführt werden kann, indem seine Enden 20, 21 in die Nuten 14.1, 14.2 eingebracht werden. An der Unterseite des Ringes 19 ist hier eine Öse 22 vorgesehen, über die ein Dekoschal an dem Ring 19 befestigt werden kann. Anstelle der Öse 22 könnte auch ein Haken oder eine andere denkbare Verbindung für einen Vorhang oder dergleichen vorgesehen sein.

## Patentansprüche

1. Vorhanggarnitur (10), umfassend eine Vorhangstange (11) und/oder zumindest ein Endstück (15) und/oder zumindest einen Wandhalter (16) und/oder zumindest einen Ring (19), **dadurch gekennzeichnet, dass** die Vorhanggarnitur (10) zumindest teilweise aus einem Holz-Kunststoff-Verbundwerkstoff in einem thermoplastischen Formgebungsverfahren hergestellt ist.

2. Vorhanggarnitur nach Anspruch 1, **dadurch gekennzeichnet, dass** die Endstücke (15) und Wandhalter (16) als Einheit ausgebildet sind.

3. Vorhanggarnitur nach einem der vorhergehenden Ansprüche, **dadurch gekennzeichnet, dass** die Stange (11) einen insbesondere integrierten, im Querschnitt T-förmigen Schlitz (13) zur Aufnahme von Gleitern (18) oder Rollgleitern aufweist.

4. Vorhanggarnitur nach einem der vorhergehenden Ansprüche, **dadurch gekennzeichnet, dass** die Ringe (19) als offene Ringe ausgebildet sind.

5. Vorhanggarnitur nach einem der vorhergehenden Ansprüche, **dadurch gekennzeichnet, dass** die Stange (11) zumindest eine Ringführung (14) aufweist.

6. Vorhanggarnitur nach Anspruch 5, **dadurch gekennzeichnet, dass** die Stange (11) eine, vorzugsweise zwei sich gegenüberliegende Nuten (14.1, 14.2) als Ringführung (14) aufweist.

7. Vorhanggarnitur nach einem der vorhergehenden Ansprüche, **dadurch gekennzeichnet, dass** die Stange (11) ausziehbar ist.

8. Vorhanggarnitur nach einem der vorhergehenden Ansprüche, **dadurch gekennzeichnet, dass** mehrere Stangen(abschnitte) (11) zusammensteckbar und/oder durch eine Rastverbindung miteinander verbindbar sind.

9. Vorhanggarnitur nach einem der vorhergehenden Ansprüche, **dadurch gekennzeichnet, dass** die Innenkontur der Ringe (19) auf die Außenkontur der Stange (11) angepasst ist.
